# EUROPÄISCHE PATENTSCHRIFT

(11) **EP 2 148 026 B1**
(45) Veröffentlichungstag und Bekanntmachung des Hinweises auf die Patenterteilung: **05.06.2013**
(21) Anmeldenummer: 08169939.9
(22) Anmeldetag: 26.11.2008
(51) Int. Cl.: E05B 17/00, E05B 63/00

(54) **Riegelwerk**
Bolt work
Mécanisme de verrou

(30) Priorität: 23.07.2008 DE 102008040658
(43) Veröffentlichungstag der Anmeldung: 27.01.2010
(73) Patentinhaber: Sommer Metallbau-Stahlbau GmbH & Co. KG, 95182 Döhlau (DE)
(72) Erfinder: Sommer, Oliver, 95028 Hof (DE); Hautmann, Dieter, 95126 Schwarzenbach (DE)
(74) Vertreter: Isarpatent

(56) Entgegenhaltungen:
- EP-A- 1 083 281
- DE-A1- 19 615 055
- GB-A- 2 307 270

## Beschreibung

Die vorliegende Erfindung betrifft ein Riegelwerk für Türen.

In der DE 100 20 825 A1 ist eine Verriegelungsvorrichtung für Flugzeuge beschrieben, bei welcher eine zusätzliche Bewegung eines Antriebs möglich ist, sobald die Verriegelungslage eingenommen ist. Hierbei lässt sich der Antrieb nach Erreichen der Verriegelungslage über einen Restweg verstellen.

Bei einer Reihe von Einsatzfeldern weisen Türen zusätzlich zu einer einfachen Verriegelung Sonderfunktionen auf, wie z.B. dem Abdichten der geschlossenen Türe mittels aufpumpbaren Dichtungen oder dem zusätzlichen Arretieren der geschlossenen Türe mittels weiterer Riegel. So wird beispielsweise in der DE 19 615 055 A1 eine wasserdichte, mittels eines aufblasbaren Gummischlauches verschließbare Türe beschrieben.

Diese Sonderfunktionen werden z.B. manuell mittels eines zusätzlichen Schalters oder automatisch sensorgesteuert nach dem Schließen und Verriegeln der Türe betätigt. Hierbei ist eine zusätzliche Betätigung eines Bedienelementes für die Sonderfunktion erforderlich, was umständlich ist. Ferner besteht die Gefahr, dass vergessen wird, die Sonderfunktion zu betätigen, oder dass es unklar ist, ob diese ausgelöst wurde.

Es ist daher Aufgabe der vorliegenden Erfindung, ein Riegelwerk für Türen zur Verfügung zu stellen, welches es ermöglicht, mittels eines Bedienelementes die Türe zu verriegeln, und einen zusätzlichen Stellbereich aufweist, bei dessen Durchfahren eine Sonderfunktion ausgelöst wird.

Diese Aufgabe wird gelöst durch ein Riegelwerk mit den Merkmalen des Patentanspruchs 1.

Ferner soll es für den Bediener durch ein Force-Feedback am Bedienelement spürbar sein, wenn der zusätzliche Stellbereich durchfahren wird.

Die Erfindung wird im Folgenden anhand von Ausführungsbeispielen unter Bezugnahme auf die beiliegenden Figuren der Zeichnung näher erläutert. Hierbei zeigt:
- Fig. 1: eine schematische Querschnittsansicht in der Ebene eines ersten Schiebers eines erfindungsgemäßen mehrstufigen Riegelwerkes gemäß einem Ausführungsbeispiel;
- Fig. 2: eine Fig. 1 entsprechende Ansicht des erfindungsgemäßen mehrstufigen Riegelwerkes gemäß dem Ausführungsbeispiel aus Fig. 1;
- Fig. 3: eine schematische Darstellung zur weiteren Erläuterung der Funktion des Riegelwerks; und
- Fig. 4: eine horizontale Teilschnittansicht durch das Riegelwerk nach Fig. 3.

Fig. 1 zeigt eine schematische Querschnittsansicht in der Ebene eines ersten Schiebers 30 eines erfindungsgemäßen mehrstufigen Riegelwerkes gemäß einem Ausführungsbeispiel. Eine an einer Türe drehfähig angeordnete Sperrriegeleinheit 10 ist links in Fig. 1 im Eingriff mit einem an der Türzarge fest angeordneten Bolzen 20 dargestellt. Die Sperrriegeleinheit 10 ist gelenkig mit einem rechts daneben in Fig. 1 dargestellten ersten verschiebbaren Schieber 30 verbunden. Der erste Schieber 30 ist in einer Endlage E1 dargestellt. Nach rechts versetzt ist eine Ausgangslage A1 angedeutet. Die Stellung der Sperrriegeleinheit 10 entspricht der Stellung des ersten Schiebers 30 in der Endlage E1, d.h. in dem verriegelten Zustand. Eine Scheibe 35 weist eine Mitnehmernut 32 auf, die einen bogenförmigen Verlauf aufweist. Ein Mitnehmerzapfen 54, der an einer um einen Drehpunkt D verdrehbaren, mit einem nicht dargestellten Türhebel verbundenen Scheibe 50 angebracht ist, ist im Eingriff mit der Mitnehmernut 32 dargestellt. Zum Zwecke der Erläuterung ist der Mitnehmerzapfen 54 in Fig. 1 in einer ersten Position, in welcher die Tür verriegelt ist, voll ausgezeichnet dargestellt und in einer zweiten Position, mit 54' bezeichnet, gestrichelt eingetragen. Der nicht dargestellte Türhebel ist üblicherweise über einen Vierkant 51 mit der Scheibe 50 verbunden. Entsprechend der dargestellten Ausgangslage A1 und Endlage E1 des ersten Schiebers 30 ist die Scheibe 50 mit dem Mitnehmerzapfen 54 in einer Ausgangsdrehlage WA und in einer ersten Winkelstellung W1 dargestellt. Ferner ist noch eine dritte Winkelstellung des Türhebels bzw. der Scheibe 50 mit W2 angegeben. Federelemente 52a und 52b sind zu beiden Enden der Mitnehmernut 32 hin so angebracht, dass sie zwischen dem jeweiligen Boden der Mitnehmernut 32 und dem Mitnehmerzapfen 54 angeordnet sind. Der erste Schieber 30 weist ferner an seiner rechten Seite in Fig. 1 eine Führung 34 auf, mittels der er an seinem rechten Ende bzw. zum Türband weisenden Ende im Wesentlichen horizontal verschiebbar geführt ist.

Der erste Schieber 30 befindet sich zunächst in der rechts dargestellten Ausgangslage A1. Dabei befindet sich die Sperrriegeleinheit 10 noch nicht im Eingriff mit dem am Türrahmen angeordneten Bolzen 20. Der Türhebel mit der Scheibe 50 befindet sich hierbei in einer Ausgangsdrehlage WA. Durch ein Verdrehen des Türhebels mit der mit ihm gekoppelten Scheibe 50, hier gegen den Uhrzeigersinn, stößt der an der Scheibe 50 angebrachte Mitnehmerzapfen 54 in der Mitnehmernut 32 gegen das Federelement 52a, und es wird eine Kraft auf das Federelement 52a appliziert, die über das Federelement 52a auf den ersten Schieber 30 wirkt. Ist die Kraft bei einem weiteren Verdrehen des Türhebels mit der Scheibe 50 ausreichend groß, wird der erste Schieber 30 in eine erste Richtung R1 (in Fig. 1 im Wesentlichen nach links) verschoben. Dabei führt die Sperrriegeleinheit 10 durch Drehen eine Verriegelungsbewegung aus. Eine Verdrehung des Türhebels mit der Scheibe 50 um den Drehwinkel α1 entspricht hier einem Verfahren des ersten Schiebers 30 bis zu seiner Endlage E1. Die Sperrriegeleinheit 10 befindet sich in dieser Stellung des ersten Schiebers 30 im Eingriff mit dem Bolzen 20 des Türrahmens. Bei einer weiteren Verdrehung des Türhebels steht der erste Schieber 30 in seiner Endlage E1, und es wird das Federelement 52a durch den Mitnehmerzapfen 54 zusammengedrückt, was es ermöglicht, dass der Türhebel die Scheibe 50 um einen Drehwinkel α2 weiter in die gleiche Richtung verdreht, wenn sich der erste Schieber 30 in seiner Endlage E1 befindet. Wird die Scheibe 50 durch den Türhebel zurückgedreht, wird das Federelement 52a entspannt. Bei einem weiteren Drehen kommt dann der Mitnehmerzapfen 54 in Berührung mit dem an der anderen Seite der Mitnehmernut 32 angebrachten Federelement 52b, und der erste Schieber 30 wird dann in entsprechender Weise im Wesentlichen nach rechts verschoben, d.h. entgegen der Pfeilrichtung R1. Bei dem Vorgang bleibt das rechte Ende des ersten Schiebers 30 von der Führung 34 im Wesentlichen horizontal geführt, um eine Abstützung für die Betätigung der Sperrriegeleinheit 10 zu bilden.

Ein zweiter verschiebbarer Schieber 40 ist bei diesem Ausführungsbeispiel in einer Ebene vor dem ersten Schieber 30, und vorzugsweise parallel zum ersten Schieber 30 angeordnet. Der zweite Schieber 40 weist ebenfalls eine Mitnehmernut 42 auf. Für den zweiten Schieber 40 ist entsprechend wie für den ersten Schieber 30 eine Endlage E2 angegeben. Ferner ist für den zweiten Schieber 40 eine Zwischenlage Z2 dargestellt. An der Endlage E2 des zweiten Schiebers 40 ist ein Endschalter 60 oder dergleichen angebracht, der von dem zweiten Schieber 40 durch seine Bewegung zwischen der Zwischenstellung Z2 und der Endlage E2 betätigt wird.

Entsprechend der Verdrehung des Türhebels mit der Scheibe 50 in Fig. 2 im Uhrzeigersinn wird der zweite Schieber 40 durch einen zweiten, an der Scheibe 50 fest angeordneten Mitnehmerzapfen 56, der in der Mitnehmernut 42 geführt ist, mitbewegt, wenn der Mitnehmerzapfen 56 gegen ein Ende der Mitnehmernut 42 anstößt und dann in der gleichen Richtung weiter bewegt wird. Da der erste Schieber 30 seine Endlage E1 schon einnimmt, wenn der Mitnehmerzapfen 54 gegen das Federelement 52a, jedoch nicht gegen das linke Ende (in Fig. 2) der Mitnehmernut 32 drückt, kann der Türhebel mit der Scheibe 50 aus der ersten Winkelstellung α1, bei der die Tür verriegelt ist, noch weiter um einen Winkel α2 verdreht werden. Bei dieser weiteren Verdrehung erfolgt ein Zusammendrücken des Federelementes 52a zwischen dem ersten Schieber 30 und dem Mitnehmerzapfen 54, und der zweite Schieber 40 wird aus seiner Zwischenlage Z2 in seine Endlage E2 bewegt, d.h. in Richtung des Pfeiles R2. Dabei wird der Endschalter 60 betätigt. Für eine Bestimmtheit ist der zweite Schieber 40 an einer Stelle mit einer Führung 44 linear geführt.

Durch diese erfindungsgemäße Anordnung wird gemäß dem Ausführungsbeispiel mittels des Endschalters 60 eine nicht weiter gezeigte aufpumpbare Türdichtung aktiviert, die dann die Türe gegenüber der Zarge im verschlossenen Zustand abdichtet. Dieses Abdichten kann sinnvoll erst erfolgen, wenn die Türe verschlossen und gesperrt ist. Umgekehrt wird beim Zurückdrehen der Scheibe 50 durch den Türhebel der Endschalter 60 wieder deaktiviert werden und der Druck aus der Türdichtung abgelassen werden, bevor die Sperrriegeleinheit 10 gegenüber dem Bolzen 20 entriegelt wird. Dadurch wird verhindert, dass die Türe bei aufgeblasener Türdichtung geöffnet wird, was zu einer Beschädigung der Dichtungen führen kann.

Nunmehr wird der Vollständigkeit halber Bezug genommen auf die Figuren 3 und 4.

Figur 3 zeigt eine Ansicht auf die Scheibe 35 gemäß Fig. 1 mit dem dahinter befindlichen Schieber 30. Das im Schieber 30 befindliche Langloch ist zur Verdeutlichung voll ausgezeichnet dargestellt, obgleich es bei der Ansicht nach Fig. 3 durch die Scheibe 35 abgedeckt ist. In der Scheibe 35, die drehbeweglich gegenüber dem Vierkant 51 angeordnet ist, befindet sich die bogenförmige Nut 32 mit den Federeinrichtungen 52a und 52b. In diese bogenförmige Nut greift der Mitnehmerzapfen 54 ein. Ein Mitnehmerzapfen 154 ist in Fig. 3 entsprechend Fig. 1 einmal in der Schließstellung (Referenznummer 154) und einmal in der Offenstellung (Referenznummer 154') dargestellt. Damit der Riegel 30 eine Schiebebewegung, d.h. eine Bewegung in Horizontalrichtung, durchführen kann, bei Drehung der Scheibe 35 mit dem Mitnehmerzapfen 154, ist in dem Schieber 30 ein vorzugsweise schräg zur Vertikalen liegendes Langloch 36 ausgebildet, welches in Fig. 3 für die geschlossene Stellung mit 36 und für die offene Stellung mit 36' bezeichnet ist. Der Mitnehmerzapfen 54 ist durch die Federeinrichtungen 52a, 52b gegenüber der Scheibe 35 verlagerbar.

Die mit 50 bezeichnete Scheibe ist drehfest auf dem Vierkant 51 angeordnet und trägt den Mitnehmerzapfen 56 (Fig. 2), welcher in den Schieber 40 eingreift, wie dies aus Fig. 2 erkennbar ist.

Die Schieber 30, 40 sind in Horizontalrichtung durch in den Zeichnungen nicht weiter bezeichnete Führungseinrichtungen verlagerbar gelagert. Der Schieber 30 ist weiterhin über einen Mitnehmerzapfen 62 mit der Sperrriegeleinheit 10 gekoppelt, wobei in Fig. 3 die Schließstellung durch das Bezugszeichen 62 und die Offenstellung durch das Bezugzeichen 62' dargestellt ist. Zugleich geben diese Positionen den Hub des Schiebers 30 wieder. Entsprechendes gilt für die Bewegung des Mitnehmerzapfens 154.

Figur 4 zeigt eine Draufsicht auf das Riegelwerk und verdeutlicht die Anordnung des Schiebers 30, der Steuerscheibe 35, der Steuerscheibe 50 und des weiteren Schiebers 40 in ihrer Lage relativ zu einander, wobei die Scheibe 50 fest auf dem Vierkant 51 angeordnet ist und mit diesem drehfähig ist, während die Scheibe 35 gegenüber dem Vierkant 51 drehfähig vorgesehen ist, um die vorstehend beschriebene Funktion auszuführen.

Obwohl die vorliegende Erfindung anhand bevorzugter Ausführungsbeispiele vorliegend beschrieben wurde, ist sie darauf nicht beschränkt, sondern auf vielfältige Weise modifizierbar.

## Patentansprüche

1. Riegelwerk für eine Tür,
mit mindestens einer an der Tür angeordneten Sperrriegeleinheit (10), welche mit einer in einem Türrahmen ausgebildeten Sperreinrichtung (20) in Eingriff bringbar ist; mit einer durch einen Türhebel verdrehbaren ersten Scheibe (50), an welcher ein erster Mitnehmerzapfen (54) und ein zweiter Mitnehmerzapfen (56) fest angeordnet sind; mit einer gegenüber der ersten Scheibe (50) drehbeweglichen zweiten Scheibe (35), in der eine Nut (32) ausgebildet ist, in welche der erste Mitnehmerzapfen (54) eingreift; mit einem mit der Sperrriegeleinheit (10) gekoppelten ersten Schieber (30), welcher zwischen einer Ausgangslage (A1) und einer Endlage (E1) verstellbar gelagert und bei einer Drehung der zweiten Scheibe (35) verschiebbar ist, und mit einem zweiten Schieber (40), welcher durch den zweiten Mitnehmerzapfen (56) mitbewegbar ist; und
mit wenigstens einem Federelement (52a, 52b), welches zwischen einem Boden der Nut (32) und dem ersten Mitnehmerzapfen (54) derart angeordnet ist, dass der erste Mitnehmerzapfen (54) durch das Federelement (52a, 52b) eine Kraft auf den ersten Schieber (30) ausüben kann, wodurch der erste Schieber (30) mit der ersten Scheibe (50) über das Federelement (52a, 52b) elastisch gekoppelt ist und der zweite Schieber (40) in eine Endlage (E2) verschiebbar ist, wenn der erste Schieber (30) seine Endlage (E1) erreicht hat.

2. Riegelwerk für eine Tür nach Anspruch 1,
**dadurch gekennzeichnet,**
**dass** bei dem Verschieben des zweiten Schiebers (40) zwischen einer Zwischenlage (Z2) und der Endlage (E2) das Federelement (52a, 52b) durch den ersten Mitnehmerzapfen (54) zusammendrückbar ist.

3. Riegelwerk für eine Tür nach Anspruch 2,
**dadurch gekennzeichnet,**
**dass** durch eine Betätigung des Türhebels aus einer Ausgangslage (WA) um einen ersten Drehwinkel (α1) in eine erste Winkelstellung (W1) der erste Schieber (30) in einer ersten Richtung (R1) aus der Ausgangslage (A1) in die Endlage (E1) und der zweite Schieber (40) in einer zweiten Richtung (R2) verschiebbar sind und dass bei einer Drehung des Türhebels ausgehend von der ersten Winkelstellung (W1) um einen zweiten Drehwinkel (α2) in eine zweite Winkelstellung (W2) der zweite Schieber (40) von der Zwischenlage (Z2) in die Endlage (E2) verschiebbar ist, während der erste Schieber (30) in seiner Endlage (E1) verbleibt.

4. Riegelwerk für eine Tür nach Anspruch 2 oder 3,
**dadurch gekennzeichnet,**
**dass** durch das Verschieben des zweiten Schiebers (40) zwischen der Zwischenlage (Z2) und seiner Endlage (E2) ein Endschalter (60) betätigbar ist.

5. Riegelwerk für eine Tür nach Anspruch 4,
**dadurch gekennzeichnet,**
**dass** mittels des Endschalters (60) eine aufpumpbare Türdichtung aktivierbar ist.

6. Riegelwerk für eine Tür nach einem der vorhergehenden Ansprüche,
**dadurch gekennzeichnet,**
**dass** der erste Schieber (30) eine Führung (34) aufweist, durch die er an einer Stelle linear relativ zu der Tür geführt ist und/oder dass der zweite Schieber (40) eine Führung (44) aufweist, mit der er an einer Stelle linear relativ zu der Tür geführt ist.

## Claims

1. A locking mechanism for a door,
having at least one safety catch unit (10) arranged on the door, which may be brought into engagement with a locking device (20) provided in a door frame;
having a first disc (50) which may be turned by a door handle, on which disc a first driver pin (54) and a second driver pin (56) are fixedly arranged;
having a second disc (35) rotatable relative to the first disc(50), in which disc a channel (32) is formed, in which the first driver pin (54) engages;
having a first slider (30) which is coupled to the safety catch unit (10) and is mounted adjustably between a starting position (A1) and an end position (E1) and is displaceable on rotation of the second disc (35), and having a second slider (40), which may be moved together with the second driver pin (56); and
having at least one spring element (52a, 52b), which is arranged between the base of the channel (32) and the first driver pin (54) in such a way that the first driver pin (54) may exert a force on the first slider (30) via the spring element (52a, 52b), whereby the first slider (30) is coupled resiliently with the first disc (50) via the spring element (52a, 52b) and the second slider (40) may be displaced into an end position (E2) when the first slider (30) has reached its end position (E1).

2. A locking mechanism for a door according to claim 1, **characterised in that**, on displacement of the second slider (40) between an intermediate position (Z2) and the end position (E2), the spring element (52a, 52b) may be compressed by the first driver pin (54).

3. A locking mechanism for a door according to claim 2, **characterised in that**, by actuating the door handle from a starting position (WA) about a first angle of rotation (α1) into a first angular position (W1), the first slider (30) may be displaced in a first direction (R1) out of the starting position (A1) into the end position (E1) and the second slider (40) may be displaced in a second direction (R2) and **in that**, on rotation of the door handle from the first angular position (W1) about a second angle of rotation (α2) into a second angular position (W2), the second slider (40) may be displaced from the intermediate position (Z2) into the end position (E2), while the first slider (30) remains in its end position (E1).

4. A locking mechanism for a door according to claim 2 or claim 3, **characterised in that** a limit switch (60) may be actuated by displacement of the second slider (40) between the intermediate position (Z2) and its end position (E2).

5. A locking mechanism for a door according to claim 4, **characterised in that**, an inflatable door seal may be activated by means of the limit switch (60).

6. A locking mechanism for a door, according to any one of the preceding claims, **characterised in that** the first slider (30) comprises a guide (34), by means of which it is guided in linear manner relative to the door at one point and/or **in that** the second slider (40) comprises a guide (44), with which it is guided in linear manner relative to the door at one point.

## Revendications

1. Mécanisme de verrou pour une porte
doté d'au moins un organe de verrouillage de sûreté (10) disposé sur la porte, qui peut être amené en prise par ajustement avec un dispositif de blocage (20) formé dans un cadre de porte ;
d'un premier disque (50) rotatif au moyen d'un levier de porte, sur lequel disque un premier ergot d'entraînement (54) et un second ergot d'entraînement (56) sont disposés de manière fixe ;
d'un second disque (35) mobile en rotation par rapport au premier disque (50), dans lequel second disque est formée une rainure (32) dans laquelle le premier ergot d'entraînement (54) vient en prise ;
d'un premier curseur (30) couplé avec l'organe de verrouillage de sûreté (10), le premier curseur pouvant être monté de manière réglable entre une position initiale (A1) et une position finale (E1) et pouvant être déplacé en cas de rotation du second disque (35), et
d'un second curseur (40), qui peut être déplacé conjointement par le second ergot d'entraînement (56) ; et d'au moins un élément à ressort (52a, 52b), qui est disposé entre un fond de la rainure (32) et le premier ergot d'entraînement (54) de telle sorte que le premier ergot d'entraînement (54) peut exercer une force sur le premier curseur (30) par l'intermédiaire de l'élément à ressort (52a, 52b), par laquelle le premier curseur (30) est couplé de manière élastique avec le premier disque (50) par l'intermédiaire de l'élément à ressort (52a, 52b) et le second curseur (30) peut être déplacé dans un position finale (E2), quand le premier curseur (30) a atteint sa position finale (E1).

2. Mécanisme de verrou pour une porte selon la revendication 1, **caractérisé par le fait que** l'élément à ressort (52a, 52b) peut être comprimé par le premier ergot d'entraînement (54) lors du déplacement du second curseur (40) entre une position intermédiaire (Z2) et la position finale (E2).

3. Mécanisme de verrou pour une porte selon la revendication 2, **caractérisé par le fait qu'**en activant le levier de porte à partir d'une position initiale (WA) d'un premier angle de rotation (α1) dans une première position angulaire (W1), le premier curseur (30) peut être déplacé dans une première direction (R1) à partir de la position initiale (A1) dans la position finale (E1) et le second curseur (40) peut être déplacé dans une seconde direction (R2) et que le second curseur (40) peut être déplacé de la position intermédiaire (Z2) à la position finale (E2) en cas de rotation du levier de porte à partir de la première position angulaire (W1) d'un second angle de rotation (α2) dans une seconde position angulaire (W2), tandis que le premier curseur (30) reste dans sa position finale (E1).

4. Mécanisme de verrou pour une porte selon la revendication 2 ou 3, **caractérisé par le fait qu'**un interrupteur de fin de course (60) peut être actionné en déplaçant le second curseur (40) entre la position intermédiaire (Z2) et sa position finale (E2).

5. Mécanisme de verrou pour une porte selon la revendication 4, **caractérisé par le fait qu'**une étanchéité de porte gonflable peut être activée au moyen de l'interrupteur de fin de course (60).

6. Mécanisme de verrou pour une porte selon l'une des revendications précédentes, **caractérisé par le fait que** le premier curseur (30) présente un guidage (34) par lequel il est mené de manière linéaire dans une position par rapport à la porte et/ou que le second curseur (40) présente un guidage (44) avec lequel il est mené de manière linéaire dans une position par rapport à la porte.
